# EUROPÄISCHE PATENTANMELDUNG

(11) **EP 4 446 517 A1**
(43) Veröffentlichungstag der Anmeldung: **16.10.2024**
(21) Anmeldenummer: 23168095.0
(22) Anmeldetag: 14.04.2023
(51) Int. Cl.: E04F 15/02, E04F 15/10

(54) **FUSSBODENBELAG AUS IN IHREM AUFBAU IDENTISCHEN PANEELEN UND PANEEL**

(71) Anmelder: Flooring Technologies Ltd., Kalkara SCM1001 (MT)
(72) Erfinder: ZORN, Marcel, 19348 Perleberg (DE)
(74) Vertreter: Gramm, Lins & Partner Patent- und Rechtsanwälte PartGmbB

(57) **Zusammenfassung**

Die Erfindung betrifft einen Fußbodenbelag bestehend aus einer Mehrzahl in ihrem Aufbau identischer Paneele (1) mit zwei langen Seitenkanten (1.1, 1.3) und zwei kurzen Seitenkanten (1.2, 1.4), wobei jedes Paneel (1) mit dem Untergrund (10) verklebt ist und zusätzlich die mit ihren langen Seitenkanten (1.1, 1.3) aneinander anliegenden Paneele (1) über eine erste, an nur einer langen Seitenkante (1.1) vorgesehene Führungsschiene (1.1.1) mechanisch miteinander verbunden sind.

## Beschreibung

Die Erfindung betrifft einen Fußbodenbelag bestehend aus einer Mehrzahl in ihrem Aufbau identischer Paneele mit zwei langen Seitenkanten und zwei kurzen Seitenkanten sowie ein Paneel zur Verwendung in diesem Fußbodenbelag.

Bodenbeläge können aus Echtholzpaneelen als Holzparkett oder aus Holzwerkstoffpaneelen als Laminatfußboden hergestellt werden.

Aus der DE 202 08 058 U1 ist ein Laminatsystem zum Verlegen als Fußboden bekannt, das aus zueinander achsensymmetrischen rechten und linken Paneelen mit langen und kurzen Seitenkanten besteht, die jeweils ein homogenes durchgehendes Dekor an ihrer Oberfläche aufweisen. Durch eine entsprechende Ausbildung der Nuten und Federn für die rechten und linken Paneele können diese nicht zeilenförmig oder mosaikartig verlegt werden, sondern auch ein zueinander senkrechtes Verlegen jeweils sich berührender Endbereiche der Paneele, wie z. B. als Fischgrät-Muster, ist möglich. Die Unterseite der Paneele kann profiliert sein, um die Klebewirkung eines beim Verlegen verwendeten PU-Klebers durch die Erhöhung der klebewirksamen Oberfläche zu verbessern. Dieses Profil kann in Form einer Riffelung, von Schlitzen oder in Form von Erhebungen und Tälern ausgebildet sein.

Die DE 20 2019 103 690 U1 offenbart ein Bodenpaneel mit langen und kurzen Seitenkanten, das an jeder langen Kante und an jeder kurzen Kante ein Kopplungsteil aufweist, das es ermöglicht, das Paneel mit einem anderen identisch ausgebildeten Paneel zu verkoppeln. Das Kopplungsteil an der einen langen Seitenkante umfasst eine Feder und eine abwärts gerichtete Verriegelungsnut. Die Kopplungsteile an der gegenüberliegenden Seitenkante und an den beiden kurzen Seitenkanten umfassen jeweils eine Nut und eine Verriegelungslippe. Die Verriegelungslippe begrenzt die betreffende Nut nach unten und umfasst ein aufwärtsgerichtetes Verriegelungselement. Die Feder ist konfiguriert, um mit der Nut an jeder der anderen langen Seitenkante und der kurzen Seitenkante eines anderen derartigen Paneels zusammenzuwirken, um eine vertikale Verriegelung zwischen den betreffenden Kanten zu bewirken. Durch diese Ausgestaltung der Kopplungs- und Verriegelungsmittel können die Paneele schwimmend zu einem Fußbodenbelag miteinander verbunden werden. Ein Verkleben mit dem Unterboden entfällt.

Die WO 2004/063491 A1 offenbart einen aus Paneelen bestehenden Bodenbelag, die zumindest mit langen und kurzen Seitenkanten, die mit Kupplungsteilen versehen sind, damit sie in zusammengefügtem Zustand ein Fischgrät-Muster bilden können, wobei die Seitenkanten der Paneele mit Übergangskanten des Fischgrät-Musters zusammenfallen. Störende Nähte an den Übergängen sollen damit ausgeschlossen werden. Um das Fischgrät-Muster ausbilden zu können, sind die Kopplungsmittel so an allen Seitenkanten vorgesehen, dass sich linke und rechte Paneele ausbilden, um das Fischgrät-Muster herstellen zu können. Durch die Kopplungsmittel kann an den Verbindungsstellen eine Vorspannung erzeugt werden, die sicherstellen soll, dass die Paneele auch dann miteinander verbunden bleiben, wenn sie nicht mit dem Unterboden verklebt werden.

Die WO 2005/054599 A1 offenbart einen Bodenbelag mit Fischgrät-Muster, zu dessen Ausbildung drei unterschiedliche Paneeltypen A, B, C verwendet werden. Die Paneeltypen A werden in einer ersten Richtung und die Paneeltypen B in einer zweiten, rechtwinklig zur ersten Richtung verlaufenden Richtung verlegt. Die dritten Paneeltypen C werden jeweils zwischen zwei erste Paneeltypen A bzw. zwei zweite Paneeltypen B verlegt und mit diesen verbunden.

Aus der EP 1 730 366 B1 sind Paneele zur Verwendung als Bodenbelag bekannt, mit denen unterschiedlichste Verlegevarianten realisiert werden können. Hierzu sind die langen Seitenkanten und die kurzen Seitenkanten konturiert, um an jeder Kante eine Verbindung mit einem benachbarten Paneel zu ermöglichen. Eine lange Seitenkante weist eine Nut und die gegenüberliegende lange Seitenkante eine hierzu korrespondiere Feder auf. Die Konturen der kurzen Seitenkanten sind jeweils mit einem Hinterschnitt versehen, um einen Eingriff der Feder der langen Seitenkante in die Kontur der kurzen Seitenkante eines benachbarten, identischen Paneelelements zu ermöglichen. An jeder kurzen Seitenkante ist im Anschluss an den Hinterschnitt eine Stufe vorgesehen und zwischen dem unteren Teil an der einen langen Seitenkante und der Stufe ist ein Eingriff vorgesehen, um eine Verbindung zwischen der Nut der langen Seitenkante und jeder kurzen Kante eines benachbarten, identischen Paneels zu ermöglichen.

Wenn die Paneele nicht aus massiven Holz, sondern aus einem Laminat mit einem Kern aus Holzwerkstoff bestehen, entstehen bei dem Verpressen der notwendigen einzelnen Materialschichten miteinander zu einer großformatigen Holzwerkstoffplatte durch die hohen Pressdrücke und die unterschiedlichen Materialien in den einzelnen Schichten innere Spannungen. Die einzelnen Paneele werden aus der großformatigen Platte herausgesägt und die Seitenkanten dann zur Schaffung der Kopplungsmittel spannabhebend profiliert. Wenn die Paneele eine übliche Dicke von 8 bis 12 mm aufweisen, sind sie stabil genug, um den inneren Spannungen zu widerstehen.

Je dicker ein Paneel ist, umso teurer ist es in seiner Herstellung. Der Trend geht folglich seit langem zu immer dünneren Holzwerkstoff-Laminatpaneelen, bei denen der Holzanteil reduziert und der Kunststoffanteil erhöht wird. Die Profilierung der Seitenkanten eines dünnen Paneels gestaltet sich entsprechend schwierig. Kopplungsmittel, die es gestatten eine feste Verbindung zwischen zwei aneinander angrenzenden dünnen Paneelen zu bewirken, um einen schwimmenden Bodenbelag zu erhalten, können nicht oder nur mit äußerst hohem Aufwand hergestellt werden, der den Kostenvorteil des dünneren Paneels gegenüber herkömmlichen Paneelen sofort zunichtemacht. Es wurde deshalb versucht, die dünnen Paneele auf dem Unterboden zu verkleben. Es hat sich aber gezeigt, dass sich dünne Paneele mit einer Dicke von 4 oder 4,3 mm nach dem Verlegen verwölben, was auf die inhärenten innere Spannungen zurückgeführt wird. Die durch die inneren Spannungen hervorgerufenen Kräfte sind so hoch, dass auch ein auf dem Unterboden verklebter Fußbodenbelag sich wölbt und einzelne Paneele aufsteigen, was natürlich nicht akzeptabel ist. Dünne Paneele konnten sich deshalb bisher am Markt überhaupt nicht durchsetzen.

Hiervon ausgehend liegt der Erfindung die Aufgabe zugrunde, einen Fußbodenbelag aus einer Mehrzahl in ihrem Aufbau identischer Paneele mit zwei langen und zwei kurzen Seitenkanten zu schaffen, der insbesondere mit dünnen Paneelen unter einer Dicke von 5 mm realisiert werden kann.

Die Problemlösung erfolgt dadurch, dass jedes Paneel mit dem Untergrund verklebt ist und zusätzlich die mit ihren langen Seitenkanten aneinander liegenden Paneele über eine erste, an nur einer langen Seitenkante vorgesehenen Führungsschiene mechanisch miteinander verbunden sind.

Dadurch, dass alle Paneele an ihren langen Seitenkanten zusätzlich zu der stoffschlüssigen Verbindung mit dem Unterboden auch noch eine mechanischen Verbund untereinander eingehen, hat sich überraschenderweise gezeigt, dass den inneren Spannungen ausreichende Gegenkräfte entgegengesetzt werden können und ein "Aufsteigen" einzelner Paneele im Fußbodenbelag ausgeschlossen ist. Eine optische Beeinträchtigung des Gesamtbilds Fußbodenbelags an den Stoßkanten der Paneele wird wirksam vermieden.

Als Kleber kann ein PU-Kleber eingesetzt werden, wie er hinreichend im Stand der Technik bekannt ist.

Die Führungsschiene ist vorzugsweise einstückig an der langen Seitenkante ausgebildet und greift in eine korrespondierende Nut an der gegenüberliegenden Seitenkante eines anderen Paneels ein. Eine zusätzliche Profilierung der Führungsschiene mit Verriegelungsmitteln ist nicht nötig. Die Herstellung ist dadurch kostengünstig realisierbar.

In einem Ausführungsbeispiel können weiterhin die mit ihren kurzen Seitenkanten aneinander liegenden Paneele über eine zweite, an nur einer kurzen Seitenkante vorgesehene Führungsschiene mechanisch miteinander verbunden sein. Auch die zweite Führungsschiene kann einstückig an der kurzen Seitenkante eines Paneels ausgebildet sein und dann in eine kongruent ausgebildete Nut an der gegenüberliegenden Seitenkante eines anderen Paneels eingreifen. Auch hier ist eine zusätzliche Profilierung der Führungsschiene mit Verriegelungsmitteln nicht nötig.

Wenn ein Fußbodenbelag im Fischgrät-Muster hergestellt werden soll, werden erste Paneele mit ihren langen Seitenkanten in einer ersten Richtung und die zweite Paneele mit ihren langen Seitenkanten in einer zweiten Richtung verlaufend verlegt. Die erste Richtung und die zweite Richtung stehen im rechten Winkel zueinander und alle mit ihren langen Seitenkanten aneinander anliegende Paneele sind über die ersten, nur an einer langen Seitenkante vorgesehenen Führungsschienen mechanisch miteinander verbunden. Die Paneele, die mit ihren kurzen Seitenkanten an den langen Seitenkanten der Paneele anliegen, sind an ihren ersten kurzen Seitenkanten über die erste Führungsschiene mit jeweils einem anderen Paneel mechanisch verbunden und zwischen ihren zweiten kurzen Seitenkanten und einem anderen Paneel besteht keine mechanische Verbindung. Auch bei diesem Ausführungsbeispiel der Verlegung sind Die Paneele alle identisch ausgebildet.

In diesem Ausführungsbeispiel sind die kurzen Kanten nur mit Nuten versehen, so dass eine besonders einfache Ausgestaltung eines Paneels möglich ist. Die erste Führungsschiene in der langen Seitenkante greift in eine Nut in der gegenüberliegenden kurzen Seitenkante eines anderen Paneels ein. An der gegenüberliegenden kurzen Seitenkante erfolgt keine Verbindung mit einem anderen Paneel. Auch hier hat sich gezeigt, dass die zusätzlichen mechanisch aufgebrachten Kräfte ausreichend sind, ein "Aufsteigen" eines Paneels zu verhindern. Dadurch können auch bei einer Fischgrät-Verlegung Paneele mit einer Dicke von maximal 5 mm verwendet werden.

Vorzugsweise beträgt die Dicke der Paneele 2,5 bis 5 mm, insbesondere vorzugsweise 4,3 bis 5 mm.

Die Länge der ersten Führungsschiene reicht vorzugsweise über die Länge eines Paneels und ist vorzugweise symmetrisch zu den beiden kurzen Seitenkanten angeordnet. Hierbei bestimmt die Tiefe der Nuten den Abstand. Die Tiefe der Nuten und die Breite der Federn beträgt vorzugsweise 2 mm.

Ein Paneel zur Verwendung in dem Fußbodenbelag zeichnet sich durch folgende Merkmale aus:
a) einer Dicke von maximal 5 mm,
b) zwei lange Seitenkanten,
c) zwei kurze Seitenkanten,
d) einer über die volle Länge reichende Nut in einer langen Seitenkante,
e) je einer über die volle Länge reichenden Nut in den beiden kurzen Seitenkanten, wobei die Nuten je eine Oberlippe und eine Unterlippe ausbilden, und
f) einer Führungsschiene an einer langen Seitenkante.

Wenn die Oberlippe länger ausgebildet ist als die Unterlippe entsteht an der Unterseite aneinander angrenzender Paneele ein Spalt, in den Klebstoff vom Unterboden eindringen kann, so dass hier nach Aushärten des Klebstoffs eine weitere Verbindung zwischen den Paneelen eingestellt wird, die die Haltbarkeit des Verbundes steigert.

Das Paneel weist vorzugsweise einen Kern aus Holzwerkstoff mit einer mit einem Dekor versehenen Oberseite auf, wobei das Dekor insbesondere vorzugsweise ein Holzdekor ist. Die Profilierung der Seitenkanten erfolgt insbesondere vorzugsweise spanabhebend.

Die Führungsschiene kann einstückig mit dem Kern ausgebildet sein.

Mit Hilfe einer Zeichnung sollen Ausführungsbeispiele der Erfindung nachfolgend näher beschrieben werden. Es zeigen:
- Figur 1 -: ein erstes Ausführungsbeispiel eines Fußbodenbelages im Ausschnitt;
- Figur 2 -: die Draufsicht auf ein Paneel nach dem ersten Ausführungsbeispiel;
- Figur 3 -: den Teilschnitt eines Paneels an der ersten langen Seitenkante in Figur 1;
- Figur 4 -: den Teilschnitt eines Paneels an der zweiten langen Seitenkante in Figur 1;
- Figur 5 -: den Schnitt eines Paneels im Bereich einer kurzen Seitenkante in Figur 1;
- Figur 6 -: den Schnitt entlang der Linie VI - VI in Figur 1;
- Figur 7 -: den Schnitt entlang der Linie VII - VII in Figur 1 ;
- Figur 8 -: den Schnitt entlang der Linie VIII - VIII in Figur 1;
- Figur 9 -: ein zweites Ausführungsbeispiel eines Fußbodenbelages im Ausschnitt;
- Figur 10 -: die Draufsicht auf ein Paneel nach dem zweiten Ausführungsbeispiel;
- Figur 11 -: den Schnitt entlang der Linie XI - XI in Figur 9;
- Figur 12 -: den Schnitt entlang der Linie XII - XII in Figur 9;
- Figur 13 -: die Seitenansicht zweier Paneele an der Verbindungsstelle im Bereich der kurzen Seitenkanten nach dem zweiten Ausführungsbeispiel (Figur 1).

Ein Ausführungsbeispiel zeigt Figur 1. Dieser Fußbodenbelag ist im Fischgrät-Muster verlegt. Die Paneele 1; 2 sind identisch ausgestaltet. Erste Paneele 1 verlaufen in eine Richtung R₁ und zweite Paneele 2 in eine Richtung R₂. Die Richtungen R₁ und R₂ verlaufen im rechten Winkel zueinander. Die Paneele 1; 2 sind an einer langen Seitenkante 1.1; 2.1 mit einer Führungsschiene 1.1.1; 2.1.1 versehen. An der gegenüberliegenden Seitenkante 1.3; 2.3 ist eine zu der Führungsschiene 1.1.1; 2.1.1 korrespondierende Nut 1.3.2; 2.3.2 vorgesehen, wie Figur 10 zeigt. An den kurzen Seitenkanten 1.2, 1.4; 2.2, 2.4 sind über die volle Breite B der Paneele 1; 2 reichende Nuten 1.2.2, 1.4.2; 2.2.2, 2.4.2 vorgesehen. Wie Figur 11 zeigt, greift die Führungsschiene 1.1.1 eines ersten Paneels 1 in die korrespondierende Nut 2.2.2 in der kurzen Seitenkante 2.2. eines zweiten Paneels 2 ein. Wie Figur 7 zeigt besteht zwischen der gegenüberliegenden langen Seitenkante 1.3 und der kurzen Seitenkante 2.4 zwischen den Paneelen 1 und 2 keine mechanische Verbindung.

Wie aus Figur 12 ersichtlich ist, bilden die Nuten 1.3.2 bzw. 2.3.2 an den langen Seitenkanten 1.3; 2.3 eine Oberlippe 1.3.2.1; 2.3.2.1 und eine Unterlippe 1.3.2.2; 2.3.2.2 aus. Die Oberlippe 1.3.2.1; 2.3.2.1 und die Unterlippe 1.3.2.2; 2.3.2.2 sind gleich lang.

Wie Figur 5 zeigt, bilden auch die Nuten 1.2.2., 1.4.2 bzw. 2.2.2, 2.4.2 an den kurzen Seitenkanten 1.2, 1.4; 2.2, 2.4 eine Oberlippe 1.2.2.1; 2.2.2.1 und eine Unterlippe 1.2.2.2; 2.2.2.2 aus. Die Unterlippe 1.2.2.2, 2.2.2.2 ist kürzer ausgebildet als die Oberlippe 1.2.2.1; 2.2.2.1. An der Verbindungsstelle zwischen zwei Paneelen 1 und 2 an einer kurzen Seite 2.4 und einer langen Seite 1.3 ohne mechanische Verriegelung bildet sich dadurch an den sich gegenüberliegenden Unterlippen 1.3.2.2 und 2.4.2.2 ein Spalt 3 aus (vgl. Figur 7), durch den Klebstoff in die Nut 1.3.2 und 2.4.2 eindringen kann, um die Verbindung hier zu festigen.

Durch die Ausgestaltung der über die nahezu volle Länge L_{P} des Paneels 1 reichenden Führungsschiene 1.1.1 und den über die volle Breite B reichenden Nut 2.4.2, die miteinander zusammenwirken, ist sichergestellt, dass die lange Seitenkante 1.1 der in die erste Richtung R₁ verlegten Paneele 1 mechanisch verbunden ist mit der kurzen Seitenkante 2.4 der in die Richtung R₂ verlegten Paneele 2 und die lange Seitenkante 2.1 der in die zweite Richtung R₂ verlegten Paneele 2 mechanisch verbunden ist mit der kurzen Seitenkante 1.2 der in die Richtung R₁ verlegten Paneele 1. Der Verbund aus Paneelen1 und 2 ist damit immer zu 4/5 geführt, wenn die Länge L_{P} das Fünffache der Breite B beträgt. Durch diese Führung und der Verklebung jedes einzelnen Paneels 1; 2 auf dem Unterboden 10 wird eine ebene Fußbodenbelagfläche erzeugt und Höhenversätze zwischen zwei aneinandergrenzenden Paneele 1; 2 vermieden. Durch die Geometrie der Profile an den Seitenkanten 1.1, 1.2, 1.3, 1.4; 2.1, 2.2, 2.3, 2.4 ist gewährleistet, dass Kleberreste nicht durch die Fugen auf die Oberseite 1.6 gelangen und das Dekor verunstalten können.

Die Länge L der Führungsschiene 1.1.1 ist um die Tiefe der Nuten 1.2.2 und 2.4.2 kürzer als die Länge L_{P} des Paneels 1. Vorzugsweise sind die Tiefen der Nuten 1.2.2, 1.4.2 und 1.3.2 zwei Millimeter tief und die Führungsschiene 1.1.1 ist entsprechend zwei Millimeter breit. In diesem Fall ist die Länge L der Führungsschiene 1.1.1 folglich vier Millimeter kürzer als die Länge L_{P} des Paneels 1. Die Dicke eines Paneels 1; 2 beträgt maximal 5 Millimeter. Vorzugsweise beträgt die Dicke 2,5 bis 5 mm und insbesondere vorzugsweise 4,3 bis 5 mm. Selbstverständlich können auch dickere Paneels entsprechend ausgestaltet sein, wenn dies erforderlich werden sollte.

Figur 9 zeigt die Draufsicht eines Fußbodenbelages in Teildarstellung gemäß einem zweiten Ausführungsbeispiel, der aus einer Mehrzahl identischer Paneele 1 gebildet wird. Die Paneele 1 bestehen aus einem Holz-Kunststoff-Gemisch (Holzwerkstoff) mit einem Kern 1.5 und einem auf der Oberseite 1.6 vorgesehenen Dekor. An einer langen Seitenkante 1.1 ist eine erste Führungsschiene 1.1.1 vorgesehen, die einstückig mit dem Kern 1.5 ausgebildet ist. An der gegenüberliegenden langen Seitenkante 1.3 ist eine zu der Führungsschiene 1.1.1 korrespondierende Nut 1.3.2 vorgesehen. An einer kurzen Seitenkante 1.2 ist eine zweite Führungsschiene 1.2.1 vorgesehen, die zu einer an bzw. in der gegenüberliegenden kurzen Seitenkante 1.4 vorgesehenen Nut 1.4.2 korrespondiert. Die Führungsschienen 1.1.1, 1.2.1 und die dazu korrespondierenden Nuten 1.3.2 und 1.4.2 sind spanabhebend aus dem Kern 1.5 hergestellt worden. Die Tiefe der Nuten 1.3.2, 1.4.2 und die Breite der Führungsschienen 1.1.1, 1.2.1 beträgt jeweils 2 Millimeter. Über die beiden Führungsschienen 1.1.1 und 1.2.1 und die zugehörigen Nuten 1.3.2 und 1.4.2 sind die Paneele 1 miteinander mechanisch verbunden. Zusätzlich ist jedes Paneel 1 mit dem Unterboden 10 verklebt. Durch die mechanische Verbindung der Paneele 1 untereinander und die stoffschlüssige Verbindung jedes Paneels 1 mit dem Unterboden 10 können so hohe Kräfte übertragen werden, dass innere Spannungen in den Paneelen 1, die durch den Herstellungsprozess entstanden sind, ausgeglichen werden und auch sehr dünne Paneele mit einer Dicke D von nur 4 bis 4,3 mm so fixiert werden können, dass der Fußbodenbelag dauerhaft ohne Verwölbungen durch eine sich lösende Verklebung bleibt.

Zur Bildung des Fußbodenbelags werden die Paneele 1 von links nach rechts verlegt. Das heißt, das erste Paneel 1 wird oben links im Raum an den Wänden angelegt und dann das zweite Paneel mit seiner kurzen Seitenkante 1.2 an die kurze Seitenkante 1.4 des bereits verlegten Paneels 1 angelegt. Wenn die erste Reihe fertiggestellt ist, wird die zweite Reihe entsprechend an die erste Reihe Paneele 1 angelegt.

Identische Bauteile sind in beiden Ausführungsbeispielen mit gleichen Bezugszeichen versehen.

### Bezugszeichenliste

- 1: Paneel
- 1.1: Seitenkante
- 1.1.1: Führungsschiene
- 1.2: Seitenkante
- 1.2.1: Führungsschiene
- 1.2.2: Nut
- 1.3: Seitenkante
- 1.3.2: Nut
- 1.3.2.1: Oberlippe
- 1.3.2.2: Unterlippe
- 1.4: Seitenkante
- 1.4.2: Nut
- 1.5: Kern
- 1.6: Oberseite
- 2: Paneel
- 2.1: Seitenkante
- 2.1.1: Führungsschiene
- 2.2: Seitenkante
- 2.2.2: Nut
- 2.3: Seitenkante
- 2.3.2: Nut
- 2.3.2.1: Oberlippe
- 2.3.2.2: Unterlippe
- 2.4: Seitenkante
- 2.4.2: Nut
- 3: Spalt
- 10: Unterboden
- B: Breite
- L: Länge
- Lp: Länge
- R₁: erste Richtung
- R₂: zweite Richtung

## Patentansprüche

1. Fußbodenbelag bestehend aus einer Mehrzahl in ihrem Aufbau identischer Paneele (1) mit zwei langen Seitenkanten (1.1, 1.3) und zwei kurzen Seitenkanten (1.2, 1.4), **dadurch gekennzeichnet, dass** jedes Paneel (1) mit dem Untergrund (10) verklebt ist und zusätzlich die mit ihren langen Seitenkanten (1.1, 1.3) aneinander anliegenden Paneele (1) über eine erste, an nur einer langen Seitenkante (1.1) vorgesehene Führungsschiene (1.1.1) mechanisch miteinander verbunden sind.

2. Fußbodenbelag nach Anspruch 1, **dadurch gekennzeichnet, dass** weiterhin die mit ihren kurzen Seitenkanten (1.2, 1.4) aneinander anliegenden Paneele (1) über eine zweite, an nur einer kurzen Seitenkante (1.2) vorgesehenen Führungsschiene (1.2.1) mechanisch miteinander verbunden sind.

3. Fußbodenbelag nach Anspruch 2, **dadurch gekennzeichnet, dass** die zweite Führungsschiene (1.2.2) einstückig an einer kurzen Seitenkante (1.2) eines Panels (1) ausgebildet ist.

4. Fußbodenbelag nach einem der vorstehenden Ansprüche, **dadurch gekennzeichnet, dass** die zweite Führungsschiene (1.2.1) in eine Nut (1.4.2) in der gegenüberliegenden kurzen Seitenkante (1.4; 2.4) eines anderen Paneels (1) eingreift.

5. Fußbodenbelag nach Anspruch 1, **dadurch gekennzeichnet, dass** die Paneele (1; 2) im Fischgrät-Muster so verlegt sind, dass erste Paneele (1) mit ihren langen Seitenkanten (1.1, 1.3) in einer ersten Richtung (R₁) und zweite Paneele (2) mit ihren langen Seitenkanten (2.1, 2.3) in einerzweiten Richtung (R₂) verlaufen, wobei die erste Richtung (R₁) und die zweite Richtung (R₂) im rechten Winkel zueinander stehen, wobei alle mit ihren langen Seitenkanten (1.1, 1.3; 2.1, 2.3) aneinander anliegende Paneele (1; 2) über die ersten, an nur einer langen Seitenkante (1.1; 2.1) vorgesehenen Führungsschienen (1.1.1; 2.1.1) mechanisch miteinander verbunden sind, und die Paneele (1 oder 2), die mit ihren kurzen Seitenkanten (1.2, 1.4; 2.2, 2.4) an den langen Seitenkanten (1.1, 1.3; 2.1, 2.3) der Paneele (2 oder 1) anliegen, an ihren ersten kurzen Seitenkanten (1.2 oder 2.2) über die ersten Führungsschienen (1.1.1 oder 2.1.1) mit einem jeweils anderen Paneel (2 oder 1) mechanisch verbunden sind und zwischen ihren zweiten kurzen Seitenkanten (1.4 oder 2.4) und einem anderen Paneel (1 oder 2) keine mechanische Verbindung besteht.

6. Fußbodenbelag nach einem der vorstehenden Ansprüche, **dadurch gekennzeichnet, dass** die erste Führungsschiene (1.1.1, 2.1.1) einstückig an einer langen Seitenkante (1.1; 2.1) eines Panels (1; 2) ausgebildet ist.

7. Fußbodenbelag nach einem der vorstehenden Ansprüche, **dadurch gekennzeichnet, dass** die erste Führungsschiene (1.1.1; 2.1.1) in eine Nut (1.3.2; 2.3.2) in der gegenüberliegenden langen Seitenkante (1.3; 2.3) eines anderen Paneels (1; 2) eingreift.

8. Fußbodenbelag nach einem der Ansprüche 5 bis 7, **dadurch gekennzeichnet, dass** die erste Führungsschiene (1.1.1; 2.1.1) in eine Nut (1.2.2; 1.4.2,2.2.2, 2.4.2) in der gegenüberliegenden kurzen Seitenkante (1.2, 1.4; 2.2, 2.4) eines anderen Paneels (1; 2) eingreift.

9. Fußbodenbelag nach einem der vorstehenden Ansprüche, **dadurch gekennzeichnet, dass** das Paneel (1; 2) eine Dicke (D) von maximal 5 mm, vorzugsweis 2,5 bis 5 mm, insbesondere 4,3 bis 5 mm, aufweist.

10. Fußbodenbelag nach einem der vorstehenden Ansprüche, **dadurch gekennzeichnet, dass** die Länge (L_{F}) der ersten Führungsschiene (1.1.1; 2.1.1) maximal 4/5 der Länge (L_{P}) eines Paneels (1; 2) beträgt und symmetrisch zu den beiden kurzen Seitenkanten (1.2, 1.4; 2.1, 2.4) angeordnet ist.

11. Paneel (1) zur Verwendung in dem Fußbodenbelag nach einem der vorstehenden Ansprüche, **gekennzeichnet durch** folgende Merkmale:
a. einer Dicke (D) von maximal 5 mm,
b. zwei lange Seitenkanten (1.1, 1.3),
c. zwei kurze Seitenkanten (1.2, 1.4),
d. einer über die volle Länge (L) reichenden Nut (1.3.2) in einer langen Seitenkante (1.3),
e. je einer über die volle Breite (B) reichende Nut (1.2.2, 1.4.2) in beiden kurzen Seitenkanten (1.2, 1.4), wobei die Nuten (1.2.2, 1.4.2) je eine Oberlippe (1.2.2.1, 1.4.2.1) und je eine Unterlippe (1.2.2.2, 1.4.2.2) ausbilden,
f. einer über die Länge (L) reichende Führungsschiene (1.1.1) an einer langen Seitenkante (1.1).

12. Paneel (1) nach Anspruch 10, **dadurch gekennzeichnet, dass** die Oberlippe (1.2.1.1, 1.4.1.1) länger ausgebildet ist als die Unterlippe (1.2.1.2, 1.4.1.2).

13. Paneel (1) nach Anspruch 10 oder 11, **gekennzeichnet durch** einen Kern (1.5) aus Holzwerkstoff und einer mit einem Dekor versehenen Oberseite (1.6).

14. Paneel (1) nach einem der Ansprüche 10 bis 12, **dadurch gekennzeichnet, dass** das Dekor ein Holzdekor ist.

15. Paneel (1) nach einem der Ansprüche 10 bis 13, **dadurch gekennzeichnet, dass** die Führungsschiene (1.1.1) einstückig mit dem Kern (1.5) ausgebildet ist.
